# EUROPÄISCHE PATENTSCHRIFT

(11) **EP 0 224 639 B1**
(45) Veröffentlichungstag und Bekanntmachung des Hinweises auf die Patenterteilung: **24.07.1991**
(21) Anmeldenummer: 86108602.3
(22) Anmeldetag: 24.06.1986
(51) Int. Cl.: G07F 7/10, G06F 12/14

(54) **Verfahren zum Kontrollieren eines Speicherzugriffs auf einer Chipkarte und Anordnung zur Durchführung des Verfahrens**
Method to control the memory access of an IC card and implementing device
Procédé pour contrôler l'accès à la mémoire d'une carte à circuit intégré et dispositif mettant en oeuvre ledit procédé

(30) Priorität: 08.07.1985 DE 3524371
(43) Veröffentlichungstag der Anmeldung: 10.06.1987
(73) Patentinhaber: SIEMENS AKTIENGESELLSCHAFT, 80333 München (DE)
(72) Erfinder: Schrenk, Hartmut, Dr., Phys., D-8013 Haar (DE)

(56) Entgegenhaltungen:
- EP-A- 0 127 809
- EP-A- 0 128 362
- US-A- 4 105 156
- US-A- 4 204 113

## Beschreibung

Die Erfindung betrifft ein Verfahren zum Kontrollieren eines Speicherzugriffs auf einer Chipkarte und einer Anordnung zur Durchführung des Verfahrens, wie sie in den Oberbegriffen der Ansprüche 1 und 7 beschrieben sind.

Zum bargeldlosen Bezahlen von Waren oder zum Abrechnen von Dienstleistungen oder ähnlichem sind datengesteuerte Zahlungssysteme bekannt, die beispielsweise in der Zeitschrift "Betriebspraxis", B. Bl. 2/1982, Seite 48, von Dr. R. Nowak und W. Röder unter dem Titel "Die Chipkarte - nächste Generation der Automatenkarte" beschrieben sind. Die dabei verwendeten Karten tragen als ein wesentliches Element einen nichtflüchtigen elektrischen Datenspeicher, auf den über elektrische Knotakte an der Kartenoberfläche zugegriffen werden kann. Über ein Kartenlesegerät wird von einer Recheneinheit bei jeden Gebrauch auf den Speicherinhalt zugegriffen, der dabei gegebenenfalls geändert wird.

Zur Anwendung kommen derartige Karten in Sicherheits- und Zugriffssystemen, in Abrechnungs- oder Registriersystemen und in Debit- oder Kreditsystemen. Um eine weite Verbreitung und häufigen Gebrauch der Karten zu gewährleisten, gibt es Betreiber solcher Systeme, die eine Vielzahl von Karten ausgeben und die ein weitverzweigtes Netz von Lesegeräten und Rechenanlagen anbieten. Um Mißbräuche der Daten auszuschließen, müssen dabei jedoch hohe Sicherheitsanforderungen an die Kartensysteme gestellt werden. Besonders die Trägerkarten, deren Verbreitung nicht immer kontrollierbar ist, müssen vor einer Benutzung durch Unberechtigte geschützt werden.

Dies kann durch eine Freigabeoperation erreicht werden, bei welcher ein Datenvergleich zwischen einem von einer Bedienperson eingegebenen oder von einer Rechenanlage verschlüsselten, personenbezogenen PIN-Codewort mit einem abgespeicherten Referenzwort durchgeführt wird. In einer weiteren Prüfung wird innerhalb eines Terminals anhand eines kartenbezogenen Codes, der auf der Karte und im Terminal abgespeichert ist, die Karte identifiziert. Auf diese Weise wird die Benutzung einer bestimmten Karte in einem oder mehreren bestimmten Terminals auf ihre Berechtigung hin überprüft. Abhängig vom Vergleichsergebnis wird der Zugriff freigegeben beziehungsweise unterbunden. Wenn ein kartenbezogener Geheimcode gleichlautend in einer größeren Anzahl von Karten und Terminals abgespeichert ist, besteht ein Risiko, daß dieser Geheimcode auch einem Unberechtigten bekannt wird, der damit selbst gültige Karten oder Terminals unerlaubt installieren könnte.

Der Schutz durch einen kartenbezogenen Code versagt also dann, wenn die Daten beispielsweise durch Verrat bekannt werden. Eine Sicherung dagegen besteht darin, die Gültigkeitsdauer umlaufender Karten einzuschränken. Diese Einschränkung erfordert jedoch eine regelmäßige Ausgabe neuer Karten und ist daher nur aufwendig und umständlich zu handhaben.

In der EP-A1-0 127 809 ist eine monolithisch integrierbare Schaltungsanordnung beschrieben, bestehend aus einem Speicher mit nichtflüchtigen, elektrisch schreib- und löschbaren Speicherzellen, aus einer Ansteuerschaltung zum Auslesen, Schreiben und Löschen von Teilbereichen des Speichers und aus einer Kontrolleinheit, die über die Ansteuerschaltung den Zugriff zu einem Teil der Speicheradressen von einer Eingabeoperation mit Datenvergleich zwischen gespeicherten Referenzdaten und von außen eingegebenen Codedaten abhängig macht, wobei die Kontrolleinheit so ausgebildet ist, daß sie eine Vergleichereinheit zur Durchführung von Vergleichsoperationen zwischen mehreren Code-Daten und Referenzdaten aufweist, daß der Adreßraum des die Referenzdaten aufnehmenden Speicherbereichs in mehrere, von einer ersten Auswahllogik festgelegte erste Teilmengen mit jeweils mehreren Adressen unterteilt ist, und daß die die ersten Teilmengen festlegegenden Adreßleitungen mit einer Adreßkontrolleinheit verbunden sind, an welcher ein erstes Freigabesignal abgreifbar ist, wenn im Verlauf der Vergleichsoperationen mindestens eine Adresse aus jeder ersten Teilmenge angewählt wurde. Sofern es für die Kartenbenutzung erforderlich ist, gibt dabei der Benutzer ein oder mehrere individuelle Code-Wörter über eine Dateneingabeeinheit an eine Rechenanlage zur Weitergabe an die Schaltungsanordnung ein. Eine solche Schaltungsanordnung kann in eine Karte eingebaut werden, die an eine Dateneingabeeinheit koppelbar ist. Sofern es für die Kartenbenützung erforderlich ist, gibt der Benutzer ein oder mehrere Code-Wörter über eine Dateneingabeeinheit an eine Rechenanlage zur Weitergabe an die Schaltungsanordnung ein. Der Speicherraum des nichtflüchtigen Speichers ist über einen Zeilendekoder und einen Blockdekoder ansteuerbar. Der Blockdekoder legt dabei eine erste Teilmenge von Adressen innerhalb des Adreßraumes fest. Die diesen ersten Teilmengen entsprechenden Adreßleitungen sind über eine erste Auswahllogik an die Adreßkontrolleinheit geführt. Die Funktion der Auswahllogik kann auch vom Blockdekoder mit übernommen werden. Die vom Zeilendekoder zum Speicher führenden Adreßleitungen sind über eine weitere Auswahllogik ebenfalls mit der Adreß-Kontrolleinheit verbunden. Über diese zweite Teilmenge der Adreßleitungen ist der Adreßraum des Speichers in zweite Teilbereiche, welche die Blockunterteilung überschneiden, unterteilbar. Beispielsweise ist auf diese Weise der Speicherbetrieb in einen Anwender-Datenspeicher und einen Code-Datenspeicher unterteilbar, die wiederum in Blöcke unterteilt sind. Der Codedatenbereich kann dabei zur Aufnahme der Referendaten dienen. Sein Speicherinhalt ist deshalb über das Register nicht auslesbar. Je nach Anwendungsfall ist ein Zugriff auf den Anwenderdatenspeicher, beispielsweise um ihn zu beschreiben oder zu löschen, nur nach einer erfolgreichen Vergleichsoperation durchführbar, an deren Ende das zweite Freigabesignal erzeugt sein muß. Über die Adreßkontrolleinheit und die Auswahllogik ist der Schaltungsanordnung eingeprägt, welche ersten und zweiten Teilmengen der Adreßleitungen während einer Freigabeoperation angewählt werden müssen. Ist in jeder der ersten Teilmengen von Adreßleitungen im Verlauf einer Freigabeoperation wenigstens eine Adresse für einen Datenvergleich angewählt worden, und/oder erfolgt die Adressierung zusätzlich in einer vorgegebenen Reihenfolge, so ist an der Adressier-Kontrolleinheit ein erstes Freigabesignal abgreifbar, das zusammen mit dem Ausgangssignal des Fehlerregisters einer Verknüpfungseinheit zugeführt ist. Unabhängig davon wird bei jedem Vergleich, der eine Abweichung zwischen dem Referenzdatenwort und dem Codewort ergibt, ein Fehlerregister gesetzt. Sind die Zugriffsbedingungen auf den Adreßraum des Speichers eingehalten und wurde durch die Vergleichseinheit Übereinstimmung zwischen allen Codedaten und Refenzdaten festgestellt, so erzeugt die Verknüpfungseinheit das Freigabesignal. Dieses kann mit Steuersignalen, die ein Lesen, Schreiben oder Löschen des Anwenderdatenbereiches bewirken, in einer Zugriffssicherung verknüpft werden.

Der Erfindung liegt die Aufgabe zugrunde, ein Verfahren und eine Anordnung der oben genannten Art anzugeben, welche vor Mißbrauch mit den zur Identifikation oder Authentifikation verwendeten kartenbezogenen Geheimdaten schützen und die Gültigkeitsdauer des Geheimcodes begrenzbar machen, ohne den Kartenumlauf einzuschränken.

Diese Aufgabe wird gemäß den kennzeichnenden Teilen der Ansprüche 1 beziehungsweise 7 gelöst.

Die Erfindung beruht darauf, daß der Kartenchip eine Logik und einen Kontrollspeicher besitzt, die einen Wechsel der zur Identifikation oder Authentifikation verwendeten kartenbezogenen Geheimdaten im Chip ermöglicht, die im folgenden als erster Code bezeichnet sind. Dazu werden in einem Hauptspeicher auf dem Chip mehrere dieser ersten Codes programmiert. Die Aktivierung einer Adresse des Hauptspeichers, um einen ersten Code zu programmieren ist durch einen zweiten Code geschützt. Wird dieser zweite Geheimcode aktiviert, so muß die betreffende Adresse des Hauptspeichers automatisch gegen Auslesen gesperrt werden und stattdessen die Einwirkung auf eine Komparatorlogik freigegeben werden. Der zweite Code ist als Systemgeheimnis weder auf der Karte noch auf einem Terminal noch vom Karteninhaber, sondern nur in einer gut gegen Betrug gesicherter Umgebung einer Zentrale anzuwenden.

Zur Anwendung in einem Chipkartensystem werden bei der Ausgabe der Chipkarten also vorsorglich mehrere erste Codes unter Benutzung des zweiten Codes vorprogrammiert. Davon wird - wahlweise im Terminal festgelegt - nur jeweils auf einen einzigen ersten Code bei einer Kartenbenutzung zugegriffen. Die übrigen vorsorglich vorbereiteten ersten Codes unterliegen keinem Betrugsrisiko, solange sie im Terminal nicht angewendet werden. Ist die Gültigkeitsdauer eines Codes abgelaufen, so läßt sich in den Terminals selbst der aktuelle erste Code leicht ersetzen. Die Anzahl dieser Terminals ist in der Praxis vergleichsweise gering. Nach dem Umstellen auf einen geänderten ersten Code läßt sich auch in allen umlaufenden Chipkarten und bei ihrer Wiederbenutzung in einem beliebigen Terminal ein ungültig gewordener erster Code allein durch Schreiben im Kontrollspeicher oder durch Löschen sperren. Damit verringert sich das Risiko, daß mit unberechtigt manipulierten Terminals über abgelaufene und damit nicht mehr geheime erste Codeworte die Besitzer von Chipkarten geschädigt werden können.

Weiterbildungen der Erfindung ergeben sich aus den Unteransprüchen.

Im folgenden wird die Erfindung anhand eines Ausführungsbeipieles weiter beschrieben.

Die Figur zeigt eine Speicheranordnung mit einer Logikeinheit zur Zugriffssicherung.

Die Anordnung der Figur weist eine Speicheranordnung 1, einen Zeilendecoder 2, einen Komparator 4, ein Datenregister 3 und eine Logikeinheit 5 auf. Die Speicheranordnung 1 setzt sich aus einem Hauptspeicher 11 mit einer Vielzahl n von wortweise adressierbaren Speicherplätzen, aus einem Kontrollspeicher 13, dessen Speicherplätze den Speicherplätzen des Hauptspeichers 13 adreßmäßig zugeordnet und gemeinsam über n Adressleitungen A mit diesen adressierbar sind sowie einem weiteren unabhängigen Bereich (zweiter Codebereich 14) zusammen. Der Hauptspeicher 11 ist in Abhängigkeit vom Programmierzustand des Kontrollspeichers 13 in einen Anwenderbereich 15 und einen ersten Codebereich 16 aufgeteilt. Dieser weist in dem wiedergegebenen Beispiel Speicherplätze mit Adressen A1, A2 bis AK auf. Die Adressen des Anwenderspeichers 15 lauten A(K+1) bis An. Das Datenregister 3 zur Ein- und Ausgabe von Daten in die Speicheranordnung ist für die Wortlänge des Hauptspeichers 11 und des zweiten Codebereiches 14 und zusätzlich für die Breite des Kontrollspeichers 13 ausgelegt. Bei einer Wortlänge von m Bits für den Hauptspeicher 11 und 2 Bits für den Kontrollspeicher 13 muß es also m + 2 Bits aufnehmen. Zwischen dem Datenregister 3 und dem gemeinsamen Ein-Ausgang des Hauptspeichers 11 und zweiten Codebereiches 14 liegt der m Bit breite Datenkomparator 4 zum Vergleich eines Speicherinhalts mit einem Registerinhalt.

Die Kontrollogik 5 besteht - im hier wiedergegebenen Beispiel - aus zwei Flip-Flops 6 sowie Und- und NOR-Gattern. Sie erzeugt ein Freigabesignal F1, welches den SchreibLese- und Löschzugriff auf den Hauptspeicher 11 kontrolliert. Ein weiteres Freigabesignal F2 kontrolliert das Schreiben eines Kontrollbits B2 im Kontrollspeicher 13.

Im folgenden wird anhand von Beispielen die Funktion der gesamten Anordnung beschrieben. Dazu wird angenommen, daß in der ersten Speicherstelle (Adresse A1) des ersten Codebereichs ein erster Code abgespeichert ist, der bereits deaktiviert ist. Die zweite Speicherstelle (Adresse A2) enthält einen ersten Code, der aktuell für die Anwenderspeicherzugriffe benutzt ist. In den übrigen Speicherstellen (Adresse AK) sind vorsorglich weitere erste Codes abgelegt, die zwar während der aktuellen Speicherzugriffe noch nicht benötigt werden, die jedoch für den Fall der Deaktivierung des Codes im zweiten Speicherplatz zur Verfügung stehen. Die Anzahl derartiger vorsorglicher abgelegter erster Codes hängt davon ab, wie oft mit einer Codeänderung zu rechnen ist.

Der Kontrollspeicher 13 weist pro Speicheradresse A1 bis An vorzugsweise zwei Bitstellen mit jeweils einem Kontrollbit B1 beziehungsweise B2 auf. Sie legen fest, ob die zugehörigen Speicherplätze im Hauptspeicher 11 als Anwenderspeicher 15 (B1 = 1 und B2 = 1) oder als erster Codespeicher (B2 = 0) dienen, und ob es sich um einen gültigen ersten Code (B1 = 1) oder um einen deaktivierten ersten Code (B1 = 0) handelt.

Unter der Annahme, ein vom Terminal übernommenes und im Datenregister 3 abgelegtes m-Bit breites Datenwort berechtigt zu einem Zugriff auf den Anwenderspeicher 15, wird nach einem Vergleich mit dem unter der Adresse A2 abgespeicherten aktuellen ersten Code das Komparatorsignal K logisch 1 sein. Als weitere Voraussetzung für den Zugang zum Anwenderspeicher 15 muß sichergestellt sein, daß tatsächlich ein aktueller erster Code sowie der Hauptspeicher 11 und nicht der unabhängige Bereich 14 zum Vergleich herangezogen wurde. Diese Überprüfung erfolgt einerseits anhand der Kontrollbits B1, B2 über ein NOR-Gatter 17 und andererseits über die Adreßleitungen A an einem NOR-Gatter 20 und dann ebenfalls über das NOR-Gatter 17. Sind alle diese Bedingungen gegeben, so liegt das Steuersignal T1 ebenfalls auf logisch 1 und das Freigabe Flip-Flop 6 wird über ein Und-Gatter 22 gesetzt. Über ein NOR-Gatter 18 wird der Q-Ausgang des Freigabe Flip-Flops mit dem Ausgang des NOR-Gatters verknüpft und das Freigabesignal F1 nimmt einen log.1 Pegel an.

Wenn also das Freigabe Flip-Flop 6 gesetzt ist, dann ist ein Lesen oder eine andere Anwendung des Anwenderspeichers 15 möglich.

Falls jedoch bei der Überprüfung des vom Benutzer angegebenen Datenwortes mindestens eines der oben beschriebenen Bedingungen nicht erfüllt ist, wird das Freigabesignal F1 nicht erzeugt und der Zugriff auf den Anwenderspeicher 15 nicht freigegeben.

Die Aktivierung eines Speicherbereichs als Speicherplatz für einen ersten Code erfolgt unter Anwendung des zweiten Codes 14 durch Schreiben eines oder mehrerer Bits im Kontrollspeicher 13. Im vorliegenden Beispiel handelt es sich um das Kontrollbit B2. Mit der Aktivierung als Codewort (B1 = 1, B2 = 0) ist eine Sperrung des Auslesens, der Freigabe für Vergleichsoperationen und ein Schutz gegen Veränderung durch Schreiben oder Löschen verknüpt. Das Sperren eines gültigen ersten Codes ist ohne Anwendung des zweiten Codes möglich. Im Beispiel nimmt das Kontrollbit B1 dazu den log.0 Zustand an.

Im Falle eines Speichers 1 vom E²PROM-Typ kann die Deaktivierung auch unmittelbar durch Löschen (Zustand log. 1) des Kontrollbits B2 im Kontrollspeicher 13, gemeinsam mit dem ungültig gewordenen ersten Codewort erfolgen. In diesem Fall muß das Löschen ohne Anwenden des zweiten Codes möglich sein, während die Deaktivierung eines Codewortes durch das Kontrollbit B1 auch von der Anwendung des zweiten Codes abhängig gemacht werden kann.

Ein mit einem ersten Code beschriebener Kontrollspeicher 13 wird nur gemeinsam mit dem dazugehörenden, ungültig gewordenen ersten Code gelöscht. Auf diese Weise wird verhindert, daß durch eine unberechtigte Deaktivierung vorprogrammierter erster Codeworte diese lesbar gemacht werden könnten.

Das Schreiben des Kontrollspeichers 13, insbesondere des Kontrollbits B2 zur Umwandlung eines Anwenderspeichers 15 in einen ersten Codespeicher 16 setzt die Aktivierung eines zweiten Freigabesignals F2 voraus. Nach einem positiven Vergleich eines extern eingegebenen Datenwortes mit dem zweiten Codewort aus dem zweiten Codebereich 14 im Komparator 4 wird ein zweites Freigabe Flip-Flop 7 gesetzt, wenn der zweite Codebereich 14 über seine Adresse T2 aktiviert ist.

Die beiden Freigabe Flip-Flops 6, 7 werden beim Einschalten der Anordnung über ein Rücksetzsignal POR zurückgesetzt.

Abschließend seien die wesentlichen Merkmale des Ausführungsbeispiels noch einmal aufgeführt. Abhängig vom Programmierzustand des Kontrollspeichers 13 ist der Hauptspeicher 11 entweder ein Anwenderspeicher 15 oder ein erster Codebereich 16. Im ersten Fall ist das Kontrollbit B2 = 1. Im zweiten Fall ist das Kontrollbit B2 = 0 durch Schreiben mit Hilfe des Codes im zweiten Codebereich 14. Es gibt deaktivierte erste Codes, die durch das Kontrollbit B1 = 0 gekennzeichnet sind, und die erst durch Löschen (Zustand log.1) wieder in einen Anwenderbereich zurückgewandelt werden. Eine durch den ersten Code erlangte Speicherfreigabe bezieht sich stets auf den Teil des Hauptspeichers, der aufgrund des Kontrollbits B1 = 1 noch als Anwenderbereich wirkt. Für den ersten Codebereich 16 (Kontrollbit B2 = 0) gilt, daß ein Auslesen oder Ändern - mit Ausnahme eines vollständigen Löschens gemeinsam mit dem Kontrollbit B2 (B2=1)-ohne den zweiten Code nicht möglich ist.

## Patentansprüche

1. Verfahren zum Kontrollieren eines Speicherzugriffs auf einen Anwender- und einen ersten Codebereich (15, 16) eines Hauptspeichers (11) einer Chipkarte, wobei eine interne Freigabeprodezur mit einem Datenvergleich eines ersten Codes aus dem ersten Codebereich (16) und eines Datenwortes aus einem Terminal durchgeführt wird,
**dadurch gekennzeichnet**,
daß die Adressen (A) des Hauptspeichers (11) und eines Kontrollspeichers (13) fest miteinander gekoppelt werden,
daß mit jeweils einem Kontrollbit (B2) im Kontrollspeicher (13) mehrere Speicherplätze des Hauptspeichers (11) als erster Codebereich (16) markiert werden,
daß jeweils mit einem weiteren Kontrollbit (B1) im Kontrollspeicher (13) ein im zugeordneten Speicherplatz des ersten Codebereichs (16) abgelegter erster Code als aktiviert oder deaktiviert markiert wird,
daß bei einer Freigabeprozedur nur dann ein Freigabesignal (F1) erzeugt wird, wenn ein Speicherplatz mit einem aktivierten, ersten Code adressiert wird und wenn Übereinstimmung dieses Speicherinhalts mit dem vom Terminal eingegebenen Datenwort herrscht,
und daß das erste Freigabesignal (F1) nicht erzeugt wird, wenn ein deaktiviertes Codewort adressiert wird und/oder wenn der betreffende erste Code nicht mit dem Datenwort übereinstimmt.

2. Verfahren nach Anspruch 1, **dadurch gekennzeichnet**, daß ein zweites Freigabesignal (F2) nur dann erzeugt wird, wenn ein in einem zweiten Codebereich (14) abgelegter zweiter Code adressiert ist, und wenn Übereinstimmung des zweiten Codes mit einem extern eingegebenen Datenwort gegeben ist, und daß erst nach Erzeugung des zweiten Freigabesingals (F2) eine Programmierung des Kontrollspeichers (13) für eine - zumindest teilweise - Umwandlung des Anwenderbereichs (15) in einen ersten Codebereich (16) durchgeführt werden kann.

3. Verfahren nach Anspruch 2, **dadurch gekennzeichnet**, daß aktivierte erste Codedaten ohne Anwendung der zweiten Codedaten deaktiviert, gesperrt oder gelöscht werden.

4. Verfahren nach einem der vorhergehenden Ansprüche,
**dadurch gekennzeichnet**, daß zur Deaktivierung von ersten Codedaten wenigstens ein zweites Bit (B1) in den Kontrollspeicher (13) geschrieben wird.

5. Verfahren nach einem der vorhergehenden Ansprüche,
**dadurch gekennzeichnet**, daß eine adreßmäßig gekoppelte Speicherstelle im ersten Codebereich (16) und im Kontrollspeicher (13) zusammen gelöscht werden.

6. Verfahren nach einem der vorhergehenden Ansprüche,
**dadurch gekennzeichnet**, daß zur Reaktivierung einer Speicherstelle des ersten Codebereichs (16) als Anwenderbereich (15) die im Kontrollspeicher (13) geschriebenen Bits gemeinsam mit den ungültig gewordenen ersten Codedaten gelöscht werden.

7. Anordnung zur Durchführung des Verfahrens nach Anspruch 1 mit einem ersten Codebereich (16) in einer Speicheranordnung (1) mit mehreren Speicherplätzen zur Aufnahme mehrerer erster Codedaten und einer Anordnung (4) zum Vergleich der ersten Codedaten mit einem extern eingegebenen Datenwort, **gekennzeichnet** durch einen Kontrollspeicher (13), dessen Speicherplätze adreßmäßig mit den Speicherplätzen des ersten Codebereichs (16) gekoppelt sind, und durch eine Freigabelogik (5), an der ausgangsseitig ein Freigabesignal (F1) zumindest nur dann abgreifbar ist, wenn durch den Inhalt des Kontrollspeichers (13) die im zugehörigen Codebereich (16) enthaltenen Codedaten als "aktiviert" gekennzeichnet sind, und wenn der Vergleich zwischen den ersten Codedaten und einem extern angegebenen Datenwort erfolgreich ist.

8. Anordnung nach Anspruch 7, **gekennzeichnet** durch einen adreßmäßig von den übrigen Speicherbereichen unabhängigen zweiten Codebereich (14) zur Aufnahme von zweiten Codedaten, und durch eine Freigabelogik (5), an der ausgangsseitig ein weiteres Freigabesignal (F2) zum Programmierzugriff auf den Kontrollspeicher (13) nur nach einem erfolgreichen Datenvergleich zwischen den zweiten Codedaten und einem extern eingegebenen Datenwort abgreifbar ist.

## Claims

1. Method of controlling a memory access to a user area (15) and a first code area (16) of a main memory (11) of a chip card, an internal release procedure being carried out with a data comparison of a first code from the first code area (16) and a data word from a terminal, characterised in that the addresses (A) of the main memory (11) and of a control memory (13) are permanently associated with one another, in that a plurality of storage locations of the main memory (11) are marked as the first code area (16) with in each case one control bit (B2) in the control memory (13), in that a first code deposited in the associated storage location of the first code area (16) is marked as activated or deactivated in each case with one further control bit (B1) in the control memory (13), in that a release signal (F1) is generated in a release procedure only when a storage location is addressed with an activated first code and when these memory contents match the data word input by the terminal, and in that the first release signal (F1) is not generated when a deactivated code word is addressed and/or when the respective first code does not match the data word.

2. Method according to Claim 1, characterised in that a second release signal (F2) is generated only when a second code deposited in a second code area (14) is addressed and when this second code matches an externally input data word, and in that a programming of the control memory (13) for a, at least partial, conversion of the user area (15) into a first code area (16) can be carried out only after generation of the second release signal (F2).

3. Method according to Claim 2, characterised in that activated first code data can be deactivated, blocked or erased without using the second code data.

4. Method according to one of the preceding claims, characterised in that at least one second bit (B1) is written into the control memory (13) for deactivating first code data.

5. Method according to one of the preceding claims, characterised in that an address-associated storage location in the first code area (16) and in the control memory (13) are erased together.

6. Method according to one of the preceding claims, characterised in that, for reactivating a storage location of the first code area (16) as a user area (15), the bits written in the control memory (13) are erased together with the first code data which have become invalid.

7. Apparatus for carrying out the method according to Claim 1, having a first code area (16) in a memory arrangement (1) with a plurality of storage locations for receiving a plurality of first code data, and an arrangement (4) for comparing the first code data with an externally input data word, characterised by a control memory (13), the storage locations of which are associated in terms of addresses with the storage locations of the first code area (16), and by a release logic means (5), at the output side of which a release signal (F1) can be picked up at least only when the code data contained in the associated code area (16) have been marked as "activated" by the contents of the control memory (13) and when the comparison between the first code data and an externally specified data word has been successful.

8. Apparatus according to Claim 7, characterised by a second code area (14) independent in terms of address from the other memory areas for receiving second code data, and by a release logic means (5), at the output side of which a further release signal (F2) can be picked up for programming access to the control memory (13) only after a successful data comparison between the second code data and an externally input data word.

## Revendications

1. Procédé pour contrôler un accès en mémoire, au niveau d'une zone d'utilisateur et d'une première zone de code (15,16) d'une mémoire principale (11) d'une carte à puce, selon lequel une procédure interne d'autorisation avec une comparaison de données d'un premier code tiré de la première zone de code (16) et d'un mot de données est exécutée à partir d'un terminal,
caractérisé par le fait
que les adresses (A) de la mémoire principale (11) et d'une mémoire de contrôle (13) sont couplées entre elles de façon fixe,
que plusieurs emplacements de la mémoire principale (11) sont marqués, en tant que premières zones de code (16), respectivement au moyen d'un bit de contrôle (B2) dans la mémoire de contrôle (13),
qu'un premier code mémorisé dans l'emplacement associé de la première zone de code (16) est marqué comme activé ou désactivé respectivement au moyen d'un autre bit de contrôle (B1) dans la mémoire de contrôle (13),
que, dans le cas d'une procédure d'autorisation, un signal d'autorisation (F1) est produit uniquement lorsqu'un emplacement de la mémoire est adressé avec un premier code activé et qu'il existe une coïncidence entre ce contenu de la mémoire et le mot de données introduit par le terminal, et
que le premier signal d'autorisation (F1) n'est pas produit lorsqu'un mot de code désactivé est adressé et/ou lorsque le premier code considéré ne coïncide pas avec le mot de données.

2. Procédé suivant la revendication 1, caractérisé par le fait qu'un second signal d'autorisation (F2) est produit uniquement lorsqu'un second code mémorisé dans une seconde zone de code (14) est adressé et qu'il existe une coïncidence entre le second code et un mot de données introduit de l'extérieur et qu'une programmation de la mémoire de contrôle (13) pour une conversion -au moins partielle- de la zone d'utilisateur (15) en une première zone de code (16) peut être exécutée uniquement après la production du second signal d'autorisation (F2).

3. Procédé suivant la revendication 2, caractérisé par le fait que des premières données de code activées sont désactivées, bloquées ou effacées sans l'utilisation des secondes données de code.

4. Procédé suivant l'une des revendications précédentes, caractérisé par le fait que, pour la désactivation de premières données de code, au moins un second bit (B) est inscrit dans la mémoire de contrôle (13).

5. Procédé suivant l'une des revendications précédentes, caractérisé par le fait que des premières zones de mémoire, couplées du point de vue des adresses, dans la première zone de code (16) et dans la mémoire de contrôle (13), sont effacées simultanément.

6. Procédé suivant l'une des revendications précédentes, caractérisé par le fait que pour réactiver un emplacement de mémoire de la première zone de code (16) en tant que zone d'utilisateur (15), les bits inscrits dans la mémoire de contrôle (13) sont effacés en commun avec les premières données de code devenues invalides.

7. Dispositif pour la mise en oeuvre du procédé suivant la revendication 1, comportant une première zone de code (16) dans un dispositif à mémoire (1) comportant plusieurs emplacements de mémoire pour la réception de plusieurs premières données de code, et dans un dispositif (4) servant à comparer les premières données de code à un mot de données introduit de l'extérieur, caractérisé par une mémoire de contrôle (13), dont les emplacements de mémoire sont couplés, du point de vue des adresses, aux emplacements de mémoire de la première zone de code (16), et par une logique d'autorisation (5), sur le côté sortie de laquelle un signal d'autorisation (F1) peut être prélevé au moins uniquement lorsque, en raison du contenu de la mémoire de contrôle (13), les données de code contenues dans la zone de code associée (16) sont caractérisées comme étant "activées", et que la comparaison entre les premières données de code et un mot de données introduit de l'extérieur est couronnée de succès.

8. dispositif suivant la revendication 7, caractérisé par une seconde zone de code (14), qui est indépendante, du point de vue de son adresse, des autres zones de mémoire et sert à recevoir des secondes données de code, et par une logique d'autorisation (5), sur le côté sortie de laquelle un autre signal d'autorisation (F2) peut être prélevé pour l'accès de programmation à la mémoire de contrôle (13), uniquement après une comparaison, exécutée avec un résultat positif, entre les secondes données de code et un mot de donnée introduit de l'extérieur.
